# EUROPÄISCHE PATENTSCHRIFT

(11) **EP 2 277 432 B1**
(45) Veröffentlichungstag und Bekanntmachung des Hinweises auf die Patenterteilung: **09.03.2016**
(21) Anmeldenummer: 10010758.0
(22) Anmeldetag: 17.06.2005
(51) Int. Cl.: A47L 15/50

(54) **Beschichtete Besteckhalterung und beschichtete Spülguthaltevorrichtung**
Crockery basket, cutlery holder and crockery holder with a coating
Panier de lave-vaisselle, porte-couvert et support de vaisselle avec un revêtement.

(30) Priorität: 16.03.2005 DE 202005004395 U
(43) Veröffentlichungstag der Anmeldung: 26.01.2011
(62) Teilanmeldung aus: 05013069.9
(73) Patentinhaber: Electrolux Home Products Corporation N.V., 1130 Brussels (BE)
(72) Erfinder: Amaral, Henrique, 90763 Fürth (DE); Praller, Michael, 14164 Berlin (DE)
(74) Vertreter: Samzelius, Roger Mikael

(56) Entgegenhaltungen:
- EP-A- 0 186 157
- GB-A- 2 359 248
- US-A- 1 902 237

## Beschreibung

Die Erfindung betrifft eine Besteckhalterung und eine Spülguthaltevorrichtung für einen Geschirrkorb einer Geschirrspülmaschine, einen Geschirrkorb mit einer Besteckhalterung und/oder einer Spülguthaltevorrichtung und eine Geschirrspülmaschine mit einem Geschirrkorb.

Bei einem herkömmlichen Geschirrkorb für Geschirrspülmaschinen ist ein Grundgestell aus Metalldraht aus Korrosions- und hygienischen Gründen mit einer harten Polyamidschicht überzogen. Beim Spülvorgang können Vibrationen durch den Pumpenbetrieb auf den Geschirrkorb und auf das darin lagernde Spülgut übertragen werden was zu Klappergeräuschen und Stößen führt. Weiterhin können beim Herausziehen oder Hineinschieben des Geschirrkorbes Bewegungen und Stöße zwischen dem gelagerten Spülgut und zwischen dem Spülgut und dem Geschirrkorb auftreten, so dass die Gefahr einer Beschädigung des Spülguts besteht.

Aus der Druckschrift EP 0 186 157 A1 ist ein Besteckkorb mit Besteckaufnahmen bekannt, der entweder vollständig aus Kunststoff oder aus einem Metall mit entsprechender Kunststoffummantelung gefertigt ist.

Es ist Aufgabe der Erfindung, einen Geschirrkorb, eine Besteckhalterung, eine Spülguthaltevorrichtung und eine Geschirrspülmaschine mit einem dieser Elemente vorzusehen, bei denen der Bedienungskomfort und die Bedienungssicherheit erhöht sind. Insbesondere ist bei deren Verwendung die Geräuschbildung und die Gefahr einer Beschädigung des gelagerten Spülguts reduziert.

Diese Aufgabe wird mit den Merkmalen des Anspruchs 1, 3, 4, 5, 17 bzw. 18 gelöst.

Vorteilhafte Ausgestaltungen sind Gegenstand von Unteransprüchen.

Gemäß Anspruch 1 ist die Oberfläche einer Besteckhalterung, insbesondere eines Besteckkorbs, Messerkorbs, einer Besteckschublade oder eines Besteckeinsatz, oder einer Spülguthaltevorrichtung, insbesondere einer Tassenauflage oder eines Gläserhalters, für einen Geschirrkorb einer Geschirrspülmaschine, zumindest in einem oder mehreren Teilbereichen mit einer weichen Oberflächenbeschichtung beschichtet.

Ein Geschirrkorb für eine Geschirrspülmaschine wird zumindest in Teilbereichen mit einem weichen Material überzogen oder beschichtet. Weiches Material schließt insbesondere ein elastisches Material, ein gummiartiges Material und/oder ein Material mit erhöhtem Haftreibungswert mit ein.

Beim Beladen oder Handhaben des Geschirrkorbs zufällig auftretende oder durch Vibrationen ständig wiederkehrende Stöße zwischen empfindlichem Spülgut (insbesondere Gläser) und den Geschirrkorb bzw. zwischen dem Geschirrkorb und anderen Teilen einer Geschirrspülmaschine werden durch die weiche Beschichtung gedämpft. Dadurch werden einerseits das Spülgut oder andere Teile der Geschirrspülmaschine geschont und andererseits wird auch der Verschleiß des Geschirrkorbs reduziert bzw. eine Beschädigung beispielsweise der Lager oder der darunterliegenden, harten Oberfläche verhindert.

Vorteilhaft sind nur Teilbereiche des Geschirrkorbs mit der weichen Beschichtung überzogen, ganz besonders vorteilhaft zumindest Anlagebereiche für das zu lagernde Spülgut. Auf diese Weise wird Beschichtungsmaterial eingespart, während die Funktion der weichen Beschichtung in keiner Weise eingeschränkt ist. Durch die weiche Beschichtung werden auch Klappergeräusche vibrierender Spülgutteile im Geschirrkorb weitgehend gedämpft. Auch erhöht sich durch die weiche Lagerung der Widerstand gegen eine Verschiebung des Spülguts z.B. während des Ein- und Ausfahrens des Geschirrkorbs, was die Wahrscheinlichkeit des Umfallens des Spülguts oder von Stößen reduziert. Auch ein Verkratzen von empfindlichen Oberflächen des Spülguts bei Verschiebungen an der Geschirrkorboberfläche ist ausgeschlossen.

Bei einer weiteren vorteilhaften Ausgestaltung sind zusätzlich oder alternativ Griffelemente mit der weichen Beschichtung zumindest teilweise versehen. Dies erhöht einerseits das ästhetische Empfinden des Nutzers, der den Geschirrkorb händisch bewegt. Andererseits ist der Bedienkomfort bzw. die Bediensicherheit verbessert, da mit erhöhtem Formschluss zum weichen Material und/oder mit erhöhter Haftreibung die Gefahr des Abrutschens minimiert ist. Dies trifft auch an Stellen oder auf Elemente des Geschirrkorbs zu, die nicht speziell als Griffelement ausgebildet sind, sondern sich zum Greifen eignen. Beispielsweise obere Gitterstäbe, an denen der Geschirrkorb zum Entnehmen aus der Geschirrspülmaschine ergriffen wird.

Bei einer vorteilhaften Ausgestaltung ist die weiche Beschichtung auf eine Grundbeschichtung, insbesondere eine Polyamid-Beschichtung, des Geschirrkorbs aufgebracht. Die Grundbeschichtung überzieht vorteilhaft das vollständige Grundgestell des Geschirrkorbs und stellt den Korrosions- und Spülmittelschutz des Grundgestells bereit. Damit wird für die Materialwahl der weichen Beschichtung eine höhere Flexibilität erreicht.

Beispiele für weiches Beschichtungsmaterial sind Polyoximethylen (POM), Polypropylene, thermoplastische Elastomere (TPE) oder EPDM (Ethylen-Propylen-Dien-Kautschuk). Diese Materialien sind alle geeignet, um eine Geräuschentwicklung sowie ein Verkratzen oder andere Beschädigungen des Spülgutes zu vermeiden. Vorteilhaft liegt die Beschichtungsstärke im Bereich von 0,1 bis 3 mm, ganz besonders vorteilhaft im Bereich von 0,2 bis 1 mm. Die Materialeigenschaft weich bedeutet hier weich gegenüber der Grundbeschichtung oder dem Grundmaterial des Geschirrkorbs, der Besteckhalterung oder der Spülguthaltevorrichtung. Insbesondere ist das Material weicher als der üblicherweise verwendete Kunststoffgrundkörper oder die Kunststoffbeschichtung. Vorteilhafterweise wird ein Materialaufbau gewählt, der eine Shore A-Härte von höchstens 95, besser höchstens 70 und am günstigsten höchstens 55, aufweist. Es ist weiterhin vorteilhaft, wenn der Elastizitätswert der weichen Beschichtung höchstens die Hälfte oder ein Drittel des Elastizitätswerts des Grundmaterials (Kunststoff) oder der Grundbeschichtung beträgt.

Vorteilhafte Verfahren, mit denen die weiche Beschichtung auf das Grundgestell des Geschirrkorbs oder eine darauf befindliche Grundbeschichtung aufgebracht wird, sind beispielsweise die Wirbelpulverbeschichtung, das Tauchverfahren, das Besprühen oder das Umspritzen. Letzteres eignet sich besonders zum Auftragen einer TPE-Schicht. Als eine ganz besonders geeignete Beschichtungsart hat sich die Sinterbeschichtung, vor allem die Wirbelsinterbeschichtung, herausgestellt, bei der sich kosteneffektiv eine gewünschte Beschichtung auf vorgegebenen Bereichen eines Grundgestells abscheiden lässt, ohne das Material des Grundgestells oder einer darauf vorhandenen Beschichtung besonders zu beanspruchen.

Die Grundform oder das Grundgestell des Geschirrkorbs, der Besteckhaltung oder der Spülguthaltevorrichtung kann aus mehreren Elementen zusammengesetzt oder einteilig ausgebildet sein. Die Grundform ist beispielsweise aus gebogenen Drahtelementen, einem Kunststoffspritzgussteil, einem tiefgezogenen Blechelement oder dergleichen ausgebildet. An der Grundform sind vorzugsweise zusätzliche Elemente angeordnet, wie beispielsweise Rastelemente, Lagerelemente, Rollen oder dergleichen. Diese zusätzlichen Elemente sind vorteilhaft ebenfalls mit einer weichen Beschichtung ganz oder teilweise überzogen.

Entsprechend den obigen Ausführungen ist die weiche Beschichtung auch auf der Besteckhaltevorrichtung und/oder auf der Spülguthaltevorrichtung nach Anspruch 1 oder anderen Teilen eines Geschirrkorbs entsprechend anwendbar. Die Vorteile der Geräuschreduzierung, der Erhöhung der Griffsicherheit und einer besseren Sicherung des Spülguts gegen ein Verrutschen treffen auf diese Elemente ebenfalls zu.

Eine Besteckhaltevorrichtung ist beispielsweise eine aus dem Geschirrspülraum ausziehbare Besteckschublade, eine schwenkbar am Geschirrkorb gelagerte Besteckablage, eine Messerablage insbesondere zur Aufnahme großer Messer, ein aus dem Geschirrkorb entnehmbarer Besteckkorb oder dergleichen.

Eine Spülguthaltevorrichtung ist ein am Geschirrkorb permanent oder wiederlösbar befestigtes Element. Vorzugsweise ist es schwenkbar am Geschirrkorb gelagert und bei Bedarf in den Laderaum einschwenkbar, beispielsweise eine Tassenauflage oder ein schwenkbarer Tellereinsatz. Vorteilhaft ist auch ein Gläserbügelhalter, wie er z.B. aus der EP 1 356 761 A2 bekannt ist, zumindest teilweise weich beschichtet. Die Spülguthaltevorrichtung ist vorteilhaft mit Polyamid als Grundbeschichtung beschichtet und kann aus einem Metalldraht und/oder aus Kunststoff gefertigt sein.

Da die Spülguthaltevorrichtung vom Geschirrkorb abgeklappt werden kann und sie das im Geschirrkorb lagernde Spülgut zum Beispiel auch an der Unterseite berührt, ist eine vollständige Beschichtung vorteilhaft. Zur Beschichtung der Spülguthaltevorrichtung und des Besteckeinsatzes kommen vorzugsweise die gleichen Materialien und Verfahren zur Anwendung wie bei der Beschichtung des Geschirrkorbes oder der Besteckhalterung.

Wie oben bereits erwähnt, ist die weiche Beschichtung vorteilhaft auf einem Griffelement des Geschirrkorbs, der Besteckhalterung oder der Spülguthaltevorrichtung vorgesehen, beispielsweise auf dem Griff des Besteckeinsatzes oder dem vorderen, oberen Drahtbügel des Geschirrkorbs. Dabei ist einerseits die Griffigkeit für den Benutzer beim Herausnehmen oder Einsetzen erhöht und andererseits resultiert daraus ein höherer Bedienungskomfort

Nachfolgend wird ein teil-beschichteter Geschirrkorb als eine vorteilhafte Ausgestaltung näher beschrieben.

Ein Geschirrkorb für eine Geschirrspülmaschine ist aus einem Grundgestell aus Draht gefertigt. Das Grundgestell ist vollständig mit einer Schutzbeschichtung überzogen, die einen Korrosions- und Spülmittelschutz bereitstellt. Die Korbinnenseite des grundbeschichteten Geschirrkorbs, d.h. die nach innen weisenden Oberflächen der Drähte, ist mit einer aufgesprühten, weichen Beschichtung aus TPE überzogen. Diese weiche Beschichtung dämpft eine Übertragung von Schwingungen und Stößen vom Geschirrkorb auf das darin lagernde Geschirr und vermindert eine Geräuschentwicklung beim Pumpenbetrieb während der Spüldurchläufe und beim Ein- und Ausfahren des Geschirrkorbs.

Eine am Geschirrkorb aufgerastete Kunststoff-Tassenauflage ist vollständig mit der aufgesprühten, weichen Beschichtung aus TPE überzogen. Ein Besteckeinsatz aus Kunststoff ist in den Geschirrkorb eingesetzt. Der Besteckeinsatz ist an seiner Oberkante und auf den Innenseiten der Besteckfächer mit einer weichen Schicht aus TPE besprüht. Weiterhin ist der Griff des Besteckeinsatzes mit der weichen Schicht aus TPE überzogen.

Eine Tellerhaltevorrichtung ist am Geschirrkorb schwenkbar gelagert. Die Tellerhaltevorrichtung ist in ihrer Gesamtheit mit der weichen Beschichtung aus TPE besprüht.

## Patentansprüche

1. Besteckhalterung, insbesondere Besteckkorb, Messerkorb, Besteckschublade oder Besteckeinsatz, oder Spülguthaltevorrichtung, insbesondere Tassenauflage oder Gläserhalter, für einen Geschirrkorb einer Geschirrspülmaschine, wobei die Oberfläche der Besteckhalterung oder Spülguthaltevorrichtung zumindest in einem oder mehreren Teilbereichen mit einer weichen Oberflächenbeschichtung beschichtet ist, **dadurch gekennzeichnet, dass** die weiche Oberflächenbeschichtung weich gegenüber einer Grundbeschichtung der Besteckhalterung oder Spülguthaltevorrichtung oder weicher als ein Kunststoffgrundkörper der Besteckhalterung oder Spülguthaltevorrichtung ist.

2. Besteckhalterung oder Spülguthaltevorrichtung nach Anspruch 1, **dadurch gekennzeichnet, dass** sie zumindest in Teilbereichen mit einem gummiartigen Material und/oder einem Material mit erhöhtem Haftreibungswert beschichtet ist.

3. Besteckhalterung oder Spülguthaltevorrichtung nach Anspruch 1 oder 2, **dadurch gekennzeichnet, dass** der Elasitizitätswert der weichen Beschichtung höchstens die Hälfte oder ein Drittel des Elastizitätswerts des Grundmaterials (Kunststoff) oder der Grundbeschichtung beträgt.

4. Besteckhalterung oder Spülguthaltevorrichtung nach einem der Ansprüche 1 bis 3, **gekennzeichnet durch** einen Materialaufbau, der eine Shore A-Härte von höchstens 95, besser höchstens 70 und am günstigsten höchstens 55 aufweist.

5. Besteckhalterung oder Spülguthaltevorrichtung nach einem der Ansprüche 1 bis 4, **dadurch gekennzeichnet, dass** das weiche Beschichtungsmaterial Polyoximethylen (POM), Polypropylen, thermoplastische Polymere (TPE) oder Ethylen-Propylen-Dien-Kautschuk (EPDM), insbesondere ein thermoplastisches Elastomer (TPE), umfasst.

6. Besteckhalterung oder Spülguthaltevorrichtung nach einem der Ansprüche 1 bis 5, **dadurch gekennzeichnet, dass** die Beschichtungsstärke im Bereich von 0,1 bis 3 mm, vorzugsweise im Bereich von 0,2 bis 1 mm, liegt.

7. Besteckhalterung oder Spülguthaltevorrichtung nach einem der Ansprüche 1 bis 6, **dadurch gekennzeichnet, dass** die weiche Oberflächenbeschichtung eine Sinterbeschichtung, eine Wirbelsinterheschichtung, eine Pulverbeschichtung, eine Tauchbeschichtung, eine Spritzbeschichtung oder eine Lackbeschichtung ist oder durch Umspritzen, insbesondere mit einer TPE-Schicht, aufgebracht ist.

8. Besteckhalterung oder Spülguthaltevorrichtung nach einem der Ansprüche 1 bis 7, **dadurch gekennzeichnet, dass** die weiche Oberflächenbeschichtung auf eine Grundbeschichtung der Besteckhalterung oder Spülguthaltevorrichtung, insbesondere auf eine Polyamidbeschichtung, aufgebracht ist.

9. Besteckhalterung oder Spülguthaltevorrichtung nach einem der Ansprüche 1 bis 8, **dadurch gekennzeichnet, dass** die Teilbereiche Anlagebereiche für in der Besteckhalterung oder Spülguthaltevorrichtung zu lagerndes Spülgut sind oder umfassen.

10. Besteckhalterung, insbesondere Besteckkorb, Messerkorb, Besteckschublade oder Besteckeinsatz, oder Spülguthaltevorrichtung, insbesondere Tassenauflage oder Gläserhalter, für einen Geschirrkorb einer Geschirrspülmaschine, wobei die Oberfläche der Besteckhalterung oder Spülguthaltevorrichtung zumindest in einem oder mehreren Teilbereichen mit einer weichen Oberflächenbeschichtung beschichtet ist, insbesondere nach einem oder mehreren der Ansprüche 1 bis 9, **dadurch gekennzeichnet, dass** zumindest ein Griffelement der Besteckhalterung oder Spülguthaltevorrichtung mit der weichen Oberflächenbeschichtung zumindest teilweise beschichtet ist, insbesondere ein Griffelement zum Transportieren, Verschieben, Höhenverstellen und/oder Schwenken der in einer Geschirrspülmaschine oder einem Geschirrkorb lagerbaren Besteckhalterung oder Spülguthaltevorrichtung.

11. Besteckhalterung nach einem der Ansprüche 1 bis 10, **dadurch gekennzeichnet, dass** die Grundform der Besteckhalterung aus Kunststoff oder einem Drahtgestell ausgebildet ist und die Oberfläche des Kunststoffes oder des Drahtgestells mit der weichen Oberflächenbeschichtung zumindest teilweise beschichtet ist.

12. Besteckhalterung nach einem der Ansprüche 1 bis 11, **dadurch gekennzeichnet, dass** der Besteckhalter eine aus dem Geschirrspülraum ausziehbare Besteckschublade, eine schwenkbar am Geschirrkorb gelagerte Besteckablage, eine Messerablage insbesondere zur Aufnahme großer Messer, ein aus dem Geschirrkorb entnehmbarer Besteckkorb oder dergleichen ist.

13. Spülguthaltevorrichtung nach einem der Ansprüche 1 bis 10, **dadurch gekennzeichnet, dass** die Grundform der Spülguthaltevorrichtung durch ein Drahtgestell oder aus einem Kunststoff ausgebildet ist und die unbeschichtete Oberfläche des Drahtgestells bzw. die Oberfläche des Kunststoffes zumindest teilweise mit der weichen Oberflächenbeschichtung beschichtet ist.

14. Spülguthaltevorrichtung nach einem der Ansprüche 1 bis 10 oder 13, **dadurch gekennzeichnet, dass** die Spülguthaltevorrichtung ein am Geschirrkorb permanent oder wieder lösbar befestigtes, vorzugsweise schwenkbar am Geschirrkorb gelagertes und bei Bedarf in den Laderaum einschwenkbares, Element, insbesondere eine Tassenablage, ein schwenkbarer Tellereinsatz oder ein zumindest teilweise weich beschichteter Glasbügelhalter, ist.

15. Besteckhalterung der Spülguthaltevorrichtung nach einem der Ansprüche 1 bis 14, umfassend eine, insbesondere aus gebogenen Drahtelementen, einem Kunststoffspritzgussteil oder einem tiefgezogenen Blechelement ausgebildete, Grundform und an der Grundform angeordnete zusätzliche, ebenfalls mit der weichen Beschichtung zumindest teilweise überzogene Elemente, insbesondere Rastelemente, Lagerelemente oder Rollen.

16. Geschirrkorb für eine Geschirrspülmaschine, umfassend eine Besteckhalterung und/oder eine Spülguthaltevorrichtung nach einem der Ansprüche 1 bis 15.

17. Geschirrspülmaschine mit einer Besteckhalterung und/oder einer Spülguthaltevorrichtung nach einem der Ansprüche 1 bis 15 oder einen Geschirrkorb nach Anspruch 16.

## Claims

1. Cutlery holder, in particular cutlery rack, knife rack, cutlery drawer or cutlery insert, or washware holder, in particular cup support or glass holder, for a crockery rack of a dishwasher, wherein the surface of the cutlery holder or washware holder is coated, at least in one or more sub-regions, with a soft surface coating, **characterized in that** the soft surface coating is soft in relation to a primer coating of the cutlery holder or washware holder or softer than a basic plastics-material body of the cutlery holder or washware holder.

2. Cutlery holder or washware holder according to Claim 1, **characterized in that** it is coated, at least in certain sub-regions, with a rubber-like material and/or a material with an increased coefficient of static friction.

3. Cutlery holder or washware holder according to Claim 1 or 2, **characterized in that** the modulus of the elasticity of the soft coating is, at most, a half or a third of the modulus of elasticity of the basic material (plastics material) or of the primer coating.

4. Cutlery holder or washware holder according to one of Claims 1 to 3, **characterized by** a material construction which has a Shore A hardness of at most 95, preferably at most 70, and most preferably at most 55.

5. Cutlery holder or washware holder according to one of Claims 1 to 4, **characterized in that** the soft coating material is polyoxymethylene (POM), polypropylene, thermoplastic polymers (TPE) or ethylene propylene diene monomer rubber (EPDM), in particular a thermoplastic elastomer (TPE).

6. Cutlery holder or washware holder according to one of Claims 1 to 5, **characterized in that** the coating thickness ranges from 0.1 to 3 mm, preferably ranges from 0.2 to 1 mm.

7. Cutlery holder or washware holder according to one of Claims 1 to 6, **characterized in that** the soft surface coating is a sinter coating, a whirl-sinter coating, a powder coating, a dip coating, a spray coating or a lacquer coating or is applied by encapsulation by injection moulding, in particular using a TPE layer.

8. Cutlery holder or washware holder according to one of Claims 1 to 7, **characterized in that** the soft surface coating is applied to a primer coating of the cutlery holder or washware holder, in particular to a polyamide coating.

9. Cutlery holder or washware holder according to one of Claims 1 to 8, **characterized in that** the sub-regions are, or comprise, abutment regions for washware to be stored in the cutlery holder or washware holder.

10. Cutlery holder, in particular cutlery rack, knife rack, cutlery drawer or cutlery insert, or washware holder, in particular cup support or glass holder, for a crockery rack of a dishwasher, wherein the surface of the cutlery holder or washware holder is coated, at least in one or more sub-regions, with a soft surface coating, in particular according to one or more of Claims 1 to 9, **characterized in that** at least one handle element of the cutlery holder or washware holder is coated, at least in part, with the soft surface coating, in particular a handle element for transporting, displacing, vertically adjusting and/or pivoting the cutlery holder or washware holder, which can be mounted in a dishwasher or a crockery rack.

11. Cutlery holder according to one of Claims 1 to 10, **characterized in that** the basic structure of the cutlery holder is formed from plastics material or from a wire framework and the surface of the plastics material or of the wire framework is coated, at least in part, with the soft surface coating.

12. Cutlery holder according to one of Claims 1 to 11, **characterized in that** the cutlery holder is a cutlery drawer which can be pulled out of the dishwasher chamber, a cutlery tray mounted in a pivotable manner on the crockery rack, a knife tray, in particular for accommodating large knives, a cutlery rack which can be removed from the crockery rack, or the like.

13. Washware holder according to one of Claims 1 to 10, **characterized in that** the basic structure of the washware holder is formed by a wire framework or from a plastics material and the uncoated surface of the wire framework or the surface of the plastics material is coated, at least in part, with the soft surface coating.

14. Washware holder according to one of Claims 1 to 10 or 13, **characterized in that** the washware holder is an element which is fastened in a permanent or re-releasable manner on the crockery rack, is mounted in a preferably pivotable manner on the crockery rack and, if required, can be pivoted into the loading chamber, said element being, in particular, a cup tray, a pivotable plate insert or a glass holder which has a soft coating at least in part.

15. Cutlery holder of the washware holder according to one of Claims 1 to 14, comprising a basic structure, which is formed in particular from bent wire elements, a plastics injection moulding or a deep-drawn sheet-metal element, and additional elements, in particular latching elements, bearing elements or rollers, which are arranged on the basic structure and are likewise coated, at least in part, with the soft coating.

16. Crockery rack for a dishwasher, comprising a cutlery holder and/or a washware holder according to one of Claims 1 to 15.

17. Dishwasher having a cutlery holder and/or a washware holder according to one of Claims 1 to 15 or a crockery rack according to Claim 16.

## Revendications

1. Porte-couverts, en particulier panier à couverts, panier à couteaux, tiroir à couverts ou insert à couverts, ou support à pièces à laver, en particulier support pour tasses ou support pour verres, pour un panier à vaisselle d'un lave-vaisselle, la surface du porte-couverts ou du support à pièces à laver étant revêtue, au moins dans une ou plusieurs zones partielles par un revêtement de surface souple, **caractérisé en ce que** le revêtement de surface souple est souple par rapport à un revêtement de base du porte-couverts ou du support à pièces à laver ou plus souple qu'un corps de base en matériau synthétique du porte-couverts ou du support à pièces à laver.

2. Porte-couverts ou support à pièces à laver selon la revendication 1, **caractérisé en ce qu'**il est revêtu au moins dans des zones partielles par un matériau de type caoutchouc et/ou par un matériau présentant un coefficient d'adhérence augmenté.

3. Porte-couverts ou support à pièces à laver selon la revendication 1 ou 2, **caractérisé en ce que** le coefficient d'élasticité du revêtement souple représente au plus la moitié ou un tiers du coefficient d'élasticité du matériau de base (matériau synthétique) ou du revêtement de base.

4. Porte-couverts ou support à pièces à laver selon l'une quelconque des revendications 1 à 3, **caractérisé par** une structure de matériau qui présente une dureté Shore A d'au plus 95, mieux d'au plus 70 et le plus favorablement d'au plus 55.

5. Porte-couverts ou support à pièces à laver selon l'une quelconque des revendications 1 à 4, **caractérisé en ce que** le matériau de revêtement souple comprend du polyoxyméthylène (POM), du polypropylène, des polymères thermoplastiques (TPE) ou du caoutchouc d'éthylène-propylène-diène (EPDM), en particulier un élastomère thermoplastique (TPE).

6. Porte-couverts ou support à pièces à laver selon l'une quelconque des revendications 1 à 5, **caractérisé en ce que** l'épaisseur du revêtement se situe dans la plage de 0,1 à 3 mm, de préférence dans la plage de 0,2 à 1 mm.

7. Porte-couverts ou support à pièces à laver selon l'une quelconque des revendications 1 à 6, **caractérisé en ce que** le revêtement de surface souple est un revêtement fritté, un revêtement fritté en lit fluidisé, un revêtement en poudre, un revêtement par trempage, un revêtement par pulvérisation ou un revêtement de laque ou un revêtement par moulage par injection, en particulier d'une couche de TPE.

8. Porte-couverts ou support à pièces à laver selon l'une quelconque des revendications 1 à 7, **caractérisé en ce que** le revêtement de surface souple est appliqué sur un revêtement de base du porte-couverts ou du support à pièces à laver, en particulier sur un revêtement de polyamide.

9. Porte-couverts ou support à pièces à laver selon l'une quelconque des revendications 1 à 8, **caractérisé en ce que** les zones partielles sont ou comprennent des zones d'appui pour des pièces à laver à loger dans le porte-couverts ou dans le support à pièces à laver.

10. Porte-couverts, en particulier panier à couverts, panier à couteaux, tiroir à couverts ou insert à couverts, ou support à pièces à laver, en particulier support pour tasses ou support pour verres, pour un panier à vaisselle d'un lave-vaisselle, la surface du porte-couverts ou du support à pièces à laver étant revêtue, au moins dans une ou plusieurs zones partielles, par un revêtement de surface souple, en particulier selon l'une ou plusieurs des revendications 1 à 9, **caractérisé en ce qu'**au moins un élément de préhension du porte-couverts ou du support à pièces à laver est revêtu au moins partiellement par le revêtement de surface souple, en particulier un élément de préhension pour le transport, le déplacement, le réglage en hauteur et/ou le pivotement du porte-couverts ou du support à pièces à laver pouvant être logé dans un lave-vaisselle ou un panier à vaisselle.

11. Porte-couverts selon l'une quelconque des revendications 1 à 10, **caractérisé en ce que** la forme de base du porte-couverts est réalisée en matériau synthétique ou en armature en fil métallique et la surface du matériau synthétique ou de l'armature en fil métallique est revêtue, au moins partiellement, par le revêtement de surface souple.

12. Porte-couverts selon l'une quelconque des revendications 1 à 11, **caractérisé en ce que** le porte-couverts est un tiroir à couverts pouvant être retiré du compartiment du lave-vaisselle, un support à couverts monté de manière pivotante sur le panier à vaisselle, un support à couteaux, en particulier pour recevoir de grands couteaux, un panier à couverts pouvant être enlevé du panier à vaisselle ou analogues.

13. Support à pièces à laver selon l'une quelconque des revendications 1 à 10, **caractérisé en ce que** la forme de base du support à pièces à laver est réalisée par une armature en fil métallique ou en matériau synthétique et la surface non revêtue de l'armature en fil métallique ou la surface du matériau synthétique est revêtue, au moins partiellement, par le revêtement de surface souple.

14. Support à pièces à laver selon l'une quelconque des revendications 1 à 10 ou 13, **caractérisé en ce que** le support à pièces à laver est un élément fixé de manière permanente ou de manière amovible au panier à vaisselle, de préférence monté de manière pivotante sur le panier à vaisselle et pouvant si nécessaire être pivoté dans le compartiment de chargement, en particulier un support à tasses, un insert pivotant à assiettes ou un support à étriers à verres au moins partiellement revêtu de manière souple.

15. Porte-couverts du support à pièces à laver selon l'une quelconque des revendications 1 à 14, comprenant une forme de base, en particulier réalisée en éléments en fil métallique plié, en une pièce moulée par injection en matériau synthétique ou en un élément en tôle emboutie, et des éléments supplémentaires agencés sur la forme de base, également revêtus au moins partiellement par le revêtement souple, en particulier des éléments d'encliquetage, des éléments à palier ou des rouleaux.

16. Panier à vaisselle pour un lave-vaisselle, comprenant un porte-couverts et/ou un support à pièces à laver selon l'une quelconque des revendications 1 à 15.

17. Lave-vaisselle présentant un porte-couverts et/ou un support à pièces à laver selon l'une quelconque des revendications 1 à 15 ou un panier à vaisselle selon la revendication 16.
